# FASCICULE DE BREVET EUROPEEN

(11) **EP 1 300 535 B1**
(45) Date de publication et mention de la délivrance du brevet: **07.07.2004**
(21) Numéro de dépôt: 02292471.6
(22) Date de dépôt: 07.10.2002
(51) Int. Cl.: E05F 5/02

(54) **Butée réglable pour éléments mobiles de carrosserie de véhicule automobile**
Einstellbarer Anschlag für bewegliche Teile einer Fahrzeugkarosserie
Adjustable stop for movable members of a vehicle body

(30) Priorité: 08.10.2001 FR 0112923
(43) Date de publication de la demande: 09.04.2003
(73) Titulaire: Peugeot Citroen Automobiles SA, 92200 Neuilly sur Seine (FR)
(72) Inventeur: Marguin, Pierre André, 90120 Mezire (FR)
(74) Mandataire: Thinat, Michel

(56) Documents cités:
- EP-A- 1 103 689
- US-A- 3 336 962
- US-A1- 2002 003 993

## Description

La présente invention concerne une butée réglable pour éléments mobiles de carrosserie de véhicule automobile telle que celle décrite dans le document US-A-3 336 962 qui comprend toutes les caractéristiques du préambule de la revendication 1.

Une telle butée réglable, une fois réglée, permet le positionnement d'un élément mobile de carrosserie du véhicule automobile, tel que par exemple un ouvrant ou le capot de celui-ci, relativement à la structure de la carrosserie du véhicule de façon que l'élément de carrosserie soit en alignement ou en affleurement avec la partie de structure de carrosserie l'entourant.

Cependant, le réglage du positionnement de la surface d'arrêt de la butée, qui doit correspondre à l'affleurement ou à l'alignement de l'élément mobile avec la carrosserie du véhicule, est assez souvent délicat à mettre en oeuvre, même pour des personnes expérimentées, et nécessite une butée réglable d'une structure relativement complexe.

La présente invention a pour but d'éliminer les inconvénients ci-dessus des butées réglables en proposant une butée réglable permettant le positionnement d'un élément mobile de carrosserie de véhicule automobile relativement à un élément de structure de la carrosserie, du type comprenant une tête de commande solidaire d'un corps de butée monté à coulissement dans un élément formant fourreau solidaire de l'élément de structure de la carrosserie pour permettre le glissement de la butée dans le fourreau à sa position réglée par l'élément mobile de carrosserie agissant sur la tête de commande, et qui comprend une bague portée par le corps de butée de façon à ne se déplacer le long de ce corps que dans un sens opposé à la tête de commande pour venir en appui sur l'élément de structure de la carrosserie et verrouiller le corps de butée relativement à l'élément de structure de la carrosserie à la position réglée de la butée.

Le corps de butée comprend sur une partie de sa longueur au moins deux séries opposées de crans en dents de scie orientés en sens opposé à la tête de commande de façon à permettre à la bague de verrouillage de se déplacer par encliquetage le long du corps de butée en sens opposé à la tête de commande et de s'opposer au glissement de la butée lorsque celle-ci est à sa position réglée.

De préférence, le corps de butée est cylindrique et les crans sont circulaires.

La bague de verrouillage est de forme générale cylindrique et a son extrémité située du côté de la tête de butée qui est axialement fendue de façon à définir au moins deux parties opposées radialement élastiques assurant l'encliquetage avec les crans du corps de butée et le verrouillage de ce corps à l'élément de la carrosserie en étant maintenant élastiquement en appui sur les crans respectifs.

L'extrémité de la bague est fendue axialement en croix de façon à définir quatre parties d'extrémité radialement élastiques, deux à deux diagonalement opposées.

Avantageusement, l'extrémité de la bague de verrouillage est de forme tronconique.

La tête de commande est en un matériau à base de caoutchouc surmoulé sur une pièce en matière plastique rigide de fixation au corps de butée.

Le corps de butée et la bague de verrouillage sont réalisés en une matière plastique.

Le corps de butée est monté coulissant dans le fourreau avec frottement pour maintenir en place la butée avant d'être verrouillée à sa position réglée.

L'élément mobile de carrosserie est un ouvrant ou un capot du véhicule.

L'invention vise également un procédé de réglage du positionnement de la surface d'arrêt d'une butée réglable, telle que définie précédemment, disposée entre un élément mobile de carrosserie de véhicule automobile et un élément de structure de la carrosserie, et qui est caractérisé en ce qu'il consiste à monter la butée dans le fourreau avec la bague de verrouillage située à proximité de la tête de commande, mettre en place l'élément mobile de carrosserie à sa position de réglage relativement à l'élément de structure de carrosserie pour provoquer, par la tête de commande contactant l'élément mobile de carrosserie, le déplacement par coulissement du corps de butée dans le fourreau à sa cote de réglage, et déplacer la bague le long du corps de butée pour l'amener en appui sur l'élément de structure de la carrosserie à sa position de verrouillage de la butée à sa position réglée.

L'invention sera mieux comprise, et d'autres buts, caractéristiques, détails et avantages de celle-ci apparaîtront plus clairement dans la description explicative qui va suivre faite en référence aux dessins schématiques annexés donnés uniquement à titre d'exemple illustrant un mode de réalisation de l'invention et dans lesquels :
- la figure 1 est une vue en coupe longitudinale d'une butée de réglage conforme à l'invention ; et
- la figure 2 est une vue en perspective d'une bague de verrouillage faisant partie de la butée réglable de la figure 1.

En se reportant aux figures 1 et 2, la référence 1 désigne une butée réglable pouvant être utilisée entre un élément mobile 2 de carrosserie d'un véhicule automobile et un élément de structure 3 de la carrosserie de ce véhicule pour positionner l'élément 2 relativement à l'élément 3.

Par exemple, l'élément mobile 2 de carrosserie peut être un ouvrant ou un capot du véhicule qui, à sa position de fermeture, doit se trouver en alignement ou en affleurement avec l'élément de carrosserie 3 entourant l'élément mobile 2.

Dans le cas d'un capot ou d'un ouvrant, l'élément 2 est monté articulé ou pivotant relativement à l'élément de carrosserie 3.

L'affleurement ou l'alignement de l'élément mobile 2 de carrosserie nécessite au préalable le réglage du positionnement de la surface d'arrêt de la butée 1.

Pour cela, la butée 1 comprend un corps 4 monté à coulissement ou légèrement en force dans un fourreau 5 solidaire de l'élément de structure 3 et une tête de commande 6 en un matériau à base de caoutchouc solidaire du corps de butée 4 à l'opposé du fourreau 5.

Lorsque l'élément mobile 2 de carrosserie est amené à sa position de réglage déterminée relativement à l'élément de structure 3 de la carrosserie, réglage pouvant s'effectuer le cas échéant à l'aide d'une ou plusieurs cales 7 interposées entre les deux éléments 2, 3, l'élément mobile 2 de carrosserie vient en appui sur la tête de commande 6 pour déplacer par coulissement le corps de butée 4 relativement à l'élément de structure 3 à une position de réglage du positionnement de la surface d'arrêt de la butée et constituée par la tête 6.

La butée 1 est ensuite fixée relativement à l'élément de structure 3 de la carrosserie à sa position réglée permettant de positionner l'élément mobile 2 relativement à l'élément de structure 3 à chaque fermeture de l'élément 2.

Selon l'invention, la butée 1 comprend une bague 8 portée par le corps de butée 4 de façon à ne se déplacer le long de ce corps que dans un sens opposé à la tête de commande 6 pour venir en appui sur l'élément de structure 3 de la carrosserie et verrouiller le corps de butée 4 relativement à l'élément 3 à la position réglée de la surface d'arrêt de la butée 1.

A cet effet, de préférence, le corps de butée 4 est cylindrique et comprend sur une partie de sa longueur des crans circulaires en dents de scie 9 orientés en sens opposé à la tête de commande 6, c'est-à-dire vers l'élément de structure 3, de façon à permettre à la bague de verrouillage 8 de,se déplacer par encliquetage le long du corps de butée 4 en sens opposé à la tête de commande 6 et de s'opposer au déplacement par glissement de la butée 1 dans le fourreau 4 à la position réglée de la butée.

La bague 8, de forme générale cylindrique, a son extrémité située du côté de la tête de butée 6 qui est axialement fendue en 10 de façon à définir deux parties opposées radialement élastiques 8a, 8b assurant l'encliquetage avec les crans 9 du corps de butée 4 et le verrouillage de ce corps à l'élément de structure de la carrosserie. Ainsi, lorsque la bague 8 est à sa position de verrouillage de la butée 1 en appui sur l'élément de structure 3 comme représenté en traits mixtes en figure 1, l'extrémité libre de chaque partie 8a, 8b de la bague 8 est engagée élastiquement au fond de l'épaulement perpendiculaire à l'axe longitudinal du corps de butée 4 définissant un cran denté circulaire 9 pour empêcher le déplacement de la butée 1 dans le sens indiqué par la flèche A et maintenir de la sorte la butée à sa position réglée lorsque l'élément mobile 2 de carrosserie vient à chaque fois en appui sur la tête de commande 6.

Comme représenté en figure 2, les deux parties d'extrémité 8a, 8b de la bague 8 peuvent être tronconiques.

Selon une variante de réalisation non représentée, l'extrémité de la bague de verrouillage 8 peut être fendue axialement en croix de façon à définir quatre parties d'extrémité radialement élastiques et deux à deux diagonalement opposées.

Bien entendu, le corps de butée 4, au lieu d'être cylindrique, peut être de section carrée et déplaçable à coulissement dans un fourreau 5 de forme conjuguée. Dans ce cas, le corps de butée 4 comporte deux séries de crans en dents de scie 9 réalisées respectivement sur les deux côtés opposés du corps 4, chaque cran d'une série étant rectiligne et s'étendant transversalement à la direction longitudinale du corps de butée 4. Bien entendu, la bague de verrouillage 8 comportera un orifice central de forme conjuguée au corps de butée 4 en ayant au moins deux parties d'extrémité à surface interne parallèle plane dont des extrémités peuvent s'engager élastiquement au fond des crans en dents de scie respectifs 9.

Pour empêcher la butée 1 de se déplacer relativement à l'élément de structure 3 en sens opposé à celui de la flèche A, celle-ci peut être maintenue dans le fourreau 5 par frottement ou, si nécessaire, par tout moyen approprié de verrouillage positif si la butée 1 devait être utilisée dans des conditions telles qu'un maintien par frottement ne serait pas suffisant.

Le corps de butée 4 et la bague de verrouillage 8 peuvent être réalisés en une matière plastique ou dans une autre matière appropriée.

En outre, la tête de commande 6 peut être surmoulée sur une pièce en matière plastique rigide 11 coiffant l'extrémité du corps de butée 4 en étant fixée à cette dernière par exemple par collage.

Enfin, le fourreau 5 est réalisé en une seule pièce avec l'élément de structure 3 de la carrosserie du véhicule de façon qu'il n'y ait pas de pièce intermédiaire de liaison entre fourreau et corps de butée 4. En variante, le fourreau 5 est rapporté à l'élément de structure 3 en étant solidaire de ce dernier par soudage ou par collage.

Le procédé de réglage du positionnement de la surface d'arrêt de la butée réglable 1 ressort déjà de la description qui précède et va être maintenant brièvement expliqué.

L'ensemble constitué par le corps de butée 4, la tête de commande 6 et la bague de verrouillage 8 est préassemblé. Puis, la butée ainsi formée est montée dans le fourreau 5 de l'élément de structure 3 de la carrosserie du véhicule avec la bague de verrouillage 8 se trouvant à proximité de la tête de commande 6. Lorsque l'élément mobile 2 est positionné correctement, à l'aide d'une ou plusieurs cales de réglage 7, relativement à l'élément de structure 3, le corps de butée 4 est déplacé dans le sens de la flèche A à sa position réglée à laquelle l'élément 2 a déplacé la butée 1 à cette position réglée en contactant la tête de commande 6. Après retrait de l'élément mobile 2, la bague 8 est manoeuvrée de façon à la déplacer par encliquetage le long du corps de butée 4 jusqu'à ce qu'elle vienne en appui sur l'élément de structure 3 de façon que son extrémité libre s'engage élastiquement dans le fond du cran en dents de scie correspondant pour verrouiller la butée 1 dans le sens indiqué par la flèche A et s'opposer à tout déplacement ultérieur de la butée dans ce sens à chaque fois que l'élément mobile 2 sera amené à sa position relative déterminée à l'élément de structure 3.

La butée réglable conforme à l'invention permet un réglage rapide de la position de sa surface d'arrêt et est d'une structure extrêmement simple.

## Revendications

1. Butée réglable (1) permettant le positionnement d'un élément mobile (2) de carrosserie de véhicule automobile relativement à un élément de structure (3) de la carrosserie, du type comprenant une tête de commande (6) solidaire d'un corps de butée (4) monté à coulissement dans un élément formant fourreau (5) solidaire de l'élément de structure (3) de la carrosserie pour permettre le glissement de la butée (1) dans le fourreau (5) à sa position réglée par l'élément mobile (2) de carrosserie agissant sur la tête de commande (6), comprenant également une bague et **caractérisée en ce que** ladite bague (8) est portée par le corps de butée (4) de façon à ne se déplacer le long de ce corps que dans un sens opposé à la tête de commande (6) pour venir en appui sur l'élément de structure (3) de la carrosserie et verrouiller le corps de butée (4) relativement à l'élément de structure (2) de la carrosserie à la position réglée de la butée (1).

2. Butée réglable selon la revendication 1, **caractérisée en ce que** le corps de butée (4) comprend sur une partie de sa longueur au moins deux séries opposées de crans en dents de scie (9) orientés en sens opposé à la tête de commande (6) de façon à permettre à la bague de verrouillage (8) de se déplacer par encliquetage le long du corps de butée (4) en sens opposé à la tête de commande (6) et de s'opposer au glissement de la butée (1) lorsque celle-ci est à sa position réglée.

3. Butée réglable selon la revendication 2, **caractérisée en ce que** le corps de butée (4) est cylindrique et les crans (9) sont circulaires.

4. Butée réglable selon la revendication 2 ou 3, **caractérisée en ce que** la bague (8) est de forme générale cylindrique et a son extrémité située du côté de la tête de butée (6) qui est axialement fendue de façon à définir au moins deux parties opposées radialement élastiques (8a,8b) assurant l'encliquetage avec les crans (9) du corps de butée (4) et le verrouillage de ce corps à l'élément de structure (3) de la carrosserie en étant maintenues élastiquement en appui sur les crans respectifs (9).

5. Butée réglable selon la revendication 4, **caractérisée en ce que** l'extrémité de la bague (8) est fendue axialement en croix de façon à définir quatre parties d'extrémité radialement élastiques deux à deux diagonalement opposées.

6. Butée réglable selon la revendication 4 ou 5, **caractérisée en ce que** l'extrémité de la bague (8) est de forme tronconique.

7. Butée réglable selon l'une des revendications précédentes, **caractérisée en ce que** la tête de commande (6) est en un matériau à base de caoutchouc surmoulé sur une pièce en matière plastique rigide (11) de fixation au corps de butée (4).

8. Butée réglable selon l'une des revendications précédentes, **caractérisée en ce que** le corps de butée (4) et la bague de verrouillage (8) sont réalisés en une matière plastique.

9. Butée réglable selon l'une des revendications précédentes, **caractérisée en ce que** le corps de butée (4) est monté coulissant dans le fourreau (5) avec frottement pour maintenir en place la butée (1) avant d'être verrouillée à sa position réglée.

10. Butée selon l'une des revendications précédentes, **caractérisée en ce que** le fourreau (5) est ) réalisé en une seule pièce avec l'élément de structure (3) de la carrosserie du véhicule.

11. Butée selon l'une des revendications précédentes, **caractérisée en ce que** l'élément mobile (2) de carrosserie est un ouvrant ou un capot du véhicule.

12. Procédé de réglage du positionnement de la surface d'arrêt d'une butée réglable (1) telle que définie dans l'une des revendications précédentes et disposée entre un élément mobile (2) de carrosserie de véhicule automobile et un élément de structure (3) de la carrosserie, **caractérisé en ce qu'**il consiste à monter la butée (1) dans le fourreau (5) avec la bague de verrouillage (8) située à proximité de la tête de commande (6), mettre en place l'élément mobile (2) de carrosserie à sa position de réglage relativement à l'élément de structure (3) de la carrosserie pour provoquer, par la tête de commande (6) contactant l'élément mobile (2) de carrosserie, le déplacement par coulissement du corps de butée (4) dans le fourreau (5) à sa cote de réglage, et déplacer la bague (8) le long du corps de butée (4) pour l'amener en appui sur l'élément de structure (3) de la carrosserie à sa position de verrouillage de la butée (1) à sa position réglée.

## Patentansprüche

1. Einstellbarer Anschlag (1), welcher die Positionierung eines beweglichen Teils (2) einer Fahrzeugkarosserie relativ zu einem Strukturelement (3) der Karosserie ermöglicht, von der Art, die einen Betätigungskopf (6) aufweist, der fest mit einem Anschlagkorpus (4) verbunden ist, der gleitend in einem Element angebracht ist, das eine Hülse (5) bildet, die fest mit dem Strukturelement (3) so verbunden ist, dass die Gleitbewegung des Anschlags (1) in der Hülse in seiner von dem beweglichen Element (2) der Karosserie eingestellten Position möglich wird, welches auf den Betätigungskopf (6) einwirkt, und welcher des Weiteren einen Ring aufweist, **dadurch gekennzeichnet, dass** der Ring (8) von dem Korpus (4) des Anschlags in der Weise getragen wird, dass er sich entlang dieses Korpus nur in einer dem Betätigungskopf (6) entgegengesetzten Richtung so verschiebt, dass er auf dem Strukturelement (3) der Karosserie in Anlage kommt und den Korpus (4) des Anschlags relativ zu dem Strukturelement (2) der Karosserie in der vom Anschlag (1) eingestellten Position verriegelt.

2. Einstellbarer Anschlag nach Anspruch 1, **dadurch gekennzeichnet, dass** der Korpus (4) des Anschlags auf einem Abschnitt seiner Länge mindestens zwei einander gegenüber liegende Reihen von sägezahnförmigen Einkerbungen (9) aufweist, die in eine Richtung ausgerichtet sind, die dem Betätigungskopf (6) in der Weise entgegengesetzt ist, dass der Verriegelungsring (8) durch Einrasten entlang des Korpus des Anschlags (4) in einer Richtung verschieblich ist, die dem Betätigungskopf entgegengesetzt ist, und der Gleitbewegung des Anschlags (1) entgegenwirkt, wenn dieser sich in seiner eingestellten Position befindet.

3. Einstellbarer Anschlag nach Anspruch 2, **dadurch gekennzeichnet, dass** der Korpus (4) des Anschlags zylinderförmig ist und die Einkerbungen (9) kreisförmig sind.

4. Einstellbarer Anschlag nach Anspruch 2 oder 3, **dadurch gekennzeichnet, dass** der Ring (8) eine ganz allgemein zylindrische Form aufweist und sein Ende, das neben dem Anschlagkopf (6) liegt, in axialer Richtung so geschlitzt ist, dass mindestens zwei radial einander gegenüberliegende elastische Abschnitte (8a, 8b) definiert werden, wobei die Verrastung des Korpus (4) des Anschlags mit den Einkerbungen (9) und die Verriegelung dieses Korpus an dem Strukturelement (3) der Karosserie sichergestellt sind und diese dabei elastisch in Anlage auf den jeweiligen Einkerbungen (9) gehalten werden.

5. Einstellbarer Anschlag nach Anspruch 3, **dadurch gekennzeichnet, dass** das Ende des Ringes (8) in axialer Richtung kreuzförmig so geschlitzt ist, dass vier in radialer Richtung elastische Endabschnitte definiert werden, die jeweils zu zweien einander diagonal gegenüber liegen.

6. Einstellbarer Anschlag nach Anspruch 4 oder 5, **dadurch gekennzeichnet, dass** das Ende des Ringes (8) kegelstumpfförmig ist.

7. Einstellbarer Anschlag nach einem der vorhergehenden Ansprüche, **dadurch gekennzeichnet, dass** der Betätigungskopf (6) aus einem Werkstoff auf Gummibasis gebildet ist, der auf einem Stück aus starrem Kunststoffmaterial (11) zur Befestigung am Korpus (4) des Anschlags abgeformt wird.

8. Einstellbarer Anschlag nach einem der vorhergehenden Ansprüche, **dadurch gekennzeichnet, dass** der Korpus (4) des Anschlags und der Verriegelungsring (8) aus einem Kunststoffmaterial hergestellt sind.

9. Einstellbarer Anschlag nach einem der vorhergehenden Ansprüche, **dadurch gekennzeichnet, dass** der Korpus (4) des Anschlags in der Hülse (5) unter Reibung gleitend angebracht ist, um den Anschlag (1) in seiner Stellung zu halten, ehe er in seiner eingestellten Position verriegelt wird.

10. Einstellbarer Anschlag nach einem der vorhergehenden Ansprüche, **dadurch gekennzeichnet, dass** die Hülse (5) aus einem einzigen Stück mit dem Strukturelement (3) der Fahrzeugkarosserie ausgebildet ist.

11. Einstellbarer Anschlag nach Anspruch 10, **dadurch gekennzeichnet, dass** das bewegliche Element (2) der Karosserie ein Schiebedach oder eine Motorhaube des Fahrzeugs ist.

12. Verfahren zum Einstellen der Positionierung der Haltefläche eines einstellbaren Anschlags (1), wie er in einem der vorhergehenden Ansprüche definiert und zwischen einem beweglichen Element (2) der Karosserie eines Kraftfahrzeugs und einem Strukturelement (3) der Karosserie angeordnet ist, **dadurch gekennzeichnet, dass** es darin besteht, den Anschlag (1) in der Hülse (5) mit dem Verriegelungsring zu montieren, der dabei in der Nähe des Betätigungskopfes liegt, sowie das bewegliche Element (2) der Karosserie in ihrer Einstellposition relativ zu dem Strukturelement (3) der Karosserie anzuordnen, um über den Betätigungskopf (6), der mit dem beweglichen Element (2) der Karosserie in Berührung steht, die Verschiebung durch Gleiten des Korpus (4) des Anschlags in der Hülse (5) auf seiner Einstellhöhe herbeizuführen, und den Ring (8) entlang des Korpus (4) des Anschlags so zu verschieben, dass er in Anlage auf dem Strukturelement (3) der Karosserie in seiner Eosition zur Verriegelung des Anschlags (1) in dessen Einstellposition gebracht wird.

## Claims

1. Adjustable stop (1) for positioning a moveable element (2) of a motor-vehicle body relative to a structural element (3) of the vehicle body, of the type comprising a drive head (6) integral with a stop body (4) mounted so as to slide in an element forming a shaft (5) integral with the structural element (3) of the vehicle body in order to allow the stop (1) to slide in the shaft (5) into its adjusted position by the moveable element (2) of the vehicle body acting on the drive head (6), which also includes a ring, **characterized in that** the said ring (8) is carried by the stop body (4) so as to move along this body only in a direction away from the drive head (6) in order to bear on the structural element (3) of the vehicle body and to lock the stop body (4) relative to the structural element (2) of the vehicle body in the adjusted position of the stop (1).

2. Adjustable stop according to Claim 1, **characterized in that** the stop body (4) comprises, over part of its length, at least two opposed series of sawtooth notches (9) oriented in the direction away from the drive head (6) so as to allow the lock ring (8) to move by a click mechanism along the stop body (4) in the direction away from the drive head (6) and to prevent the stop (1) from sliding when the latter is in its adjusted position.

3. Adjustable stop according to Claim 2, **characterized in that** the stop body (4) is cylindrical and the notches (9) are circular.

4. Adjustable stop according to Claim 2 or 3, **characterized in that** the ring (8) is of cylindrical general shape and its end is located on the same side as the stop head (6), which is slit axially so as to define at least two radially resilient opposed parts (8a, 8b) which ensure catching with the notches (9) of the stop body (4) and locking of this body to the structural element (3) of the vehicle body, the said parts being held resiliently in place by bearing on the respective notches (9).

5. Adjustable stop according to Claim 4, **characterized in that** the end of the ring (8) is slit axially in the form of a cross so as to define four end parts that are radially resilient in diagonally opposed pairs.

6. Adjustable stop according to Claim 4 or 5, **characterized in that** the end of the ring (8) is of frustoconical shape.

7. Adjustable stop according to one of the preceding claims, **characterized in that** the drive head (6) is made of a rubber-based material overmoulded onto a rigid plastic component (11) for fastening to the stop body (4).

8. Adjustable stop according to one of the preceding claims, **characterized in that** the stop body (4) and the lock ring (8) are made of a plastic.

9. Adjustable stop according to one of the preceding claims, **characterized in that** the stop body (4) is mounted so as to slide frictionally in the shaft (5) in order to hold the stop (1) in place before it is locked in its adjusted position.

10. Stop according to one of the preceding claims, **characterized in that** the shaft (5) is produced as an integral part of the structural element (3) of the vehicle body.

11. Stop according to one of the preceding claims, **characterized in that** the moveable element (2) of the vehicle body is an opening member or the bonnet of the vehicle.

12. Method of adjustment for positioning the arresting surface of an adjustable stop (1) as defined in one of the preceding claims and placed between a moveable element (2) of a motor-vehicle body and a structural element (3) of the vehicle body, **characterized in that** it consists in mounting the stop (1) in the shaft (5) with the lock ring (8) located near the drive head (6), in placing the moveable element (2) of the vehicle body in its adjustment position relative to the structural element (3) of the vehicle body in order to cause, by means of the drive head (6) contacting the moveable element (2) of the vehicle body, the stop body (4) to move by sliding in the shaft (5) to its adjustment dimension, and in moving the ring (8) along the stop body (4) in order to make it bear on the structural element (3) of the vehicle body in its position for locking the stop (1) in its adjusted position.
